# EUROPÄISCHE PATENTSCHRIFT

(11) **EP 3 336 438 B1**
(45) Veröffentlichungstag und Bekanntmachung des Hinweises auf die Patenterteilung: **06.01.2021**
(21) Anmeldenummer: 17203960.4
(22) Anmeldetag: 28.11.2017
(51) Int. Cl.: F24C 15/20

(54) **DUNSTABZUGSHAUBE**
EXTRACTOR HOOD
HOTTE ASPIRANTE

(30) Priorität: 19.12.2016 DE 102016225394
(43) Veröffentlichungstag der Anmeldung: 20.06.2018
(73) Patentinhaber: BSH Hausgeräte GmbH, 81739 München (DE)
(72) Erfinder: Kateb, Adnen, 76133 Karlsruhe (DE); Ollendorff, Katharina, 76131 Karlsruhe (DE); Schopp, Daniel, 74374 Zaberfeld (DE); Turki, Tarak, 75056 Sulzfeld (DE); Wilde, Thomas, 76185 Karlsruhe (DE)

(56) Entgegenhaltungen:
- EP-A1- 2 420 738
- CN-A- 1 247 291
- CN-A- 101 592 352
- DE-A1- 10 000 841
- DE-A1-102005 019 830
- DE-A1-102007 055 308
- DE-A1-102014 108 237

## Beschreibung

Die vorliegende Erfindung betrifft eine Dunstabzugshaube mit Sammelbehälter, insbesondere eine Dunstabzugshaube mit Randabsaugung.

Dunstabzugshauben zum Absaugen und Filtern von feuchten oder fetthaltigen Küchendünsten, auch Wrasen genannt, über Kochfeldern und Herden sind in verschiedenen Bauformen bekannt. Die Erfindung bezieht sich auf Dunstabzugshauben mit Randabsaugung, die üblicherweise in Wand- oder Inselessen, sowie deckengebundenen Dunstabzugshauben eingesetzt wird. Bei derartigen Bauformen ist die Unterseite der Haube, durch die die Luft abgesaugt wird, für den Benutzer sichtbar.

Daher ist es bekannt, bei derartigen Dunstabzugshauben vor den eigentlichen Fettfilter, der beispielsweise ein Streckmetallfilter sein kann, eine sogenannte Prallplatte anzuordnen, die die Ansaugöffnung weitestgehend abdeckt. Die Prallplatte wird in einem definierten, ausreichend großen Abstand von dem Fettfilter vorgesehen. Hierbei erfolgt das Einsaugen von verunreinigter Luft über einen an dem Rand der Prallplatte gebildeten, umlaufenden Spalt zwischen der Prallplatte und der Dunstabzugshaube, insbesondere dem Dunstabzugsgehäuse. Demnach kann der Wrasen am Rand der Prallplatte entlang strömen und zum Fettfilter gelangen. Filtereinheiten, bei denen die Reinigung des Wrasens auf diese Weise erfolgt, werden auch als Randabsaugfilter bezeichnet.

Durch die erforderliche Strömungsumlenkung bei der Randabsaugung scheiden sich Fett- und Wassertropfen des angesaugten Wrasen im Geräteinnenrahmen ab und verschmutzen diesen. Dieses Problem der Trägheitsabscheidung tritt vor allem bei Geräten mit schmalen Spalten im Ansaugbereich und scharfen Umlenkungen auf.

Die DE 100 00 841 A1 offenbart eine Dunstabzugsvorrichtung. Die Unterseite der Dunstabzugshaube ist bis auf die Unterseite einer nach außen vorstehenden pyramidenförmigen Fettauffangschale plan ausgebildet. Mit der Fettauffangschale wird ein Abtropfen beziehungsweise Zurücktropfen von Fett vermieden. Über der Fettauffangschale ist eine Filteranordnung angeordnet, die vorzugsweise aus einem Metallfilter bestehen kann.

In der CN 1 247 291 A ist eine Dunstabzugshaube beschrieben, bei der unterhalb des Gebläses eine Filterbox und ein Separationsfilter angeordnet sind. Der Separationsfilter weist ein Gehäuse auf. Zwischen dem Gehäuse und einem inneren Zylinder, in dem die Filterbox aufgenommen ist, ist ein Spalt gebildet. In dem Gehäuse ist ein Filtermedium angeordnet, das Wasser oder ein anderes absorbierendes Medium sein kann.

Die DE 10 2007 055 308 A1 offenbart eine Filtervorrichtung für eine Dunstabzugshaube mit einem ersten Filterelement und einem unterhalb des ersten Filterelementes angeordneten Auffangbehälter. Die Filterfläche des ersten Filterelementes stellt eine erste Ansaugzone dar und eine zweite Ansaugzone ist durch einen Ablaufbereich von der ersten Ansaugzone getrennt. Gemäß einer Ausführungsform ist der Auffangbehälter mit einer Grundplatte 13 verschraubt, die zwischen dem Filterelement und dem Auffangbehälter angeordnet ist.

Die EP 2 420 738 A1 offenbart eine Luftleiteinheit für eine Ansaugöffnung einer Dunstabzugshaube, das eine Prallplatte umfasst und mindestens eine Durchtrittsöffnung, die oberhalb der Prallplatte liegt und eine die Prallplatte zumindest teilweise umgebende Einströmgeometrie mit mindestens einer Anströmfläche aufweist.

Diese Vorrichtungen weisen den Nachteil auf, dass die Sammelvorrichtung nicht separat zu der Prallplatte gereinigt werden kann.

In der DE 10 2014 108 237 A1 ist eine Dunstabzugshaube, insbesondere eine Kopffreiheitshaube, beschrieben, die eine Rahmeneinrichtung umfasst, wobei an einem Aufnahmeabschnitt der Rahmeneinrichtung eine Ansaugfläche vorgesehen. Dem Aufnahmeabschnitt ist weiterhin eine separate Sammelrinne zugeordnet. Diese Dunstabzugshaube weist den Nachteil auf, dass die Sammelrinne nur eine geringe Größe aufweisen kann und zum Reinigen separat zu der Ansaugfläche aus der Dunstabzugshaube entnommen werden muss.

Aufgabe der vorliegenden Erfindung ist es eine Dunstabzugshaube mit Randabsaugfilter zu schaffen, die besonders leicht zur reinigen ist.

Die Aufgabe wird gelöst durch eine Dunstabzugshaube mit den Merkmalen des Patentanspruchs 1. Vorteilhafte Weiterbildungen der Erfindung sind in den abhängigen Patentansprüchen angegeben.

Die Erfindung geht aus von einer Dunstabzugshaube mit einem Dunstabzugsgehäuse, einem in dem Dunstabzugsgehäuse aufgenommenen Gebläse, einen Innenrahmen mit Absaugöffnung, einer Filtereinheit zur Reinigung der durch das Gebläse angesaugten Luft, wobei die Fläche der Filtereinheit parallel zu der Fläche der Absaugöffnung liegt und die Absaugöffnung zumindest teilweise abdeckt, sowie einer Prallplatte, die die Absaugöffnung zumindest teilweise abdeckt und in Strömungsrichtung vor der Filtereinheit angeordnet ist.

Erfindungsgemäß ist ein Sammelbehälter für flüssige Verunreinigungen vorgesehen. Der Sammelbehälter ist lösbar mit der Dunstabzugshaube verbunden und liegt zumindest teilweise auf dem Boden auf der Innenseite der Prallplatte an.

Als Dunstabzugshaube wird erfindungsgemäß eine Dunstabzugsvorrichtung bezeichnet, die insbesondere zur Reinigung von verunreinigter Luft, die in Küchen oberhalb eines Kochfeldes auftritt, dient. Die verunreinigte Luft wird auch als Wrasen bezeichnet. In der Dunstabzugshaube ist ein Lüfter vorgesehen, durch den der Wrasen angesaugt wird. Die Dunstabzugshaube stellt vorzugsweise eine Esse oder eine deckengebundene Dunstabzugshaube dar. Als Esse wird hierbei eine Dunstabzugshaube bezeichnet, bei der der Lüfter zumindest teilweise in einem Kamin aufgenommen ist und im unteren Bereich des Kamins oder unterhalb des Kamins ein Wrasenschirm vorgesehen ist. Der Wrasenschirm kann sich über die Seitenflächen, die Vorderseite und/oder die Rückseite des Kamins heraus erstrecken, das heißt über diesen hinaus stehen. Als deckengebundene Dunstabzugshaube wird hierbei eine Dunstabzugshaube bezeichnet, die an oder in die Decke montiert wird. Deckengebundene Dunstabzugshauben sind meist boxartig aufgebaut.

Die Dunstabzugshaube weist ein Dunstabzugsgehäuse auf. Als Dunstabzugsgehäuse wird hierbei der Teil der Dunstabzugshaube bezeichnet, der den Lüfter aufnimmt. Zudem umfasst das Dunstabzugsgehäuse den Wrasenschirm. In dem Wrasenschirm ist der Innenrahmen eingesetzt. Der Innenrahmen der Dunstabzugshaube ist meist ein tragendes Bauteil der Dunstabzugshaube, das beispielsweise definierte Schnittstellen zur Befestigung an dem Dunstabzugsgehäuse oder von anderen Baugruppen der Dunstabzugshaube, wie beispielsweise der Filtereinheit, aufweist. Der Innenrahmen ist vorzugsweise flächig ausgestaltet und weist insbesondere eine Wannenform auf.

Der Innenrahmen bildet erfindungsgemäß eine Absaugöffnung. Als Absaugöffnung wird hierbei die Öffnung bezeichnet, über die der Wrasen in den Haubenkörper eintritt. Die Absaugöffnung ist dabei vorzugsweise in einem Wrasenschirm vorgesehen, das heißt ist von dem Wrasenschirm umgeben.

In dem Dunstabzugsgehäuse, insbesondere in dem Innenrahmen der erfindungsgemäßen Dunstabzugshaube, ist eine Filtereinheit vorgesehen. Es versteht sich, dass die Filtereinheit auch mehrteilig ausgestaltet sein kann, beispielsweise aus mehreren Filterkassetten bestehen kann. Die Filtereinheit stellt erfindungsgemäß eine Filtereinheit zum Filtern von Fett und Flüssigkeiten dar und wird auch als Fettfilter bezeichnet. Die Filtereinheit ist in dem Dunstabzugsgehäuse so angeordnet, dass diese in Strömungsrichtung vor dem Lüfter der Dunstabzugshaube liegt, das heißt, dass der Wrasen das Filterelement passieren muss, bevor dieser - beziehungsweise die daraus hervorgehende gereinigte Luft - zu dem Lüfter gelangt.

Die Dunstabzugshaube weist eine Prallplatte auf, die in Strömungsrichtung vor der Filtereinheit angeordnet ist. Als Prallplatte wird erfindungsgemäß ein flächiges Element verstanden, das die Luftströmung in der Richtung senkrecht zu der Fläche der Prallplatte zumindest teilweise behindert und leitet. Die Prallplatte stellt vorzugsweise ein ebenes flächiges Element dar. Besonders bevorzugt stellt die Prallplatte ein durchgehendes flächiges Element dar. Die Prallplatte kann auch als Luftleitelement bezeichnet werden.

Die Prallplatte ist vorzugsweise mit der Absaugöffnung ausgerichtet. Dies bedeutet, dass in senkrechter Projektion auf die Absaugöffnung die Prallplatte zumindest einen Teil der Fläche der Ansaugöffnung abdeckt. In senkrechter Projektion auf die Absaugöffnung wird hierbei die Richtung bezeichnet, die vom Inneren des Dunstabzugsgehäuses senkrecht auf die Fläche der Ansaugöffnung gerichtet ist. Die Prallplatte kann hierbei einen umlaufenden Spalt in der Absaugöffnung freilassen, über den der Wrasen abgesaugt werden kann. In einer anderen Ausgestaltung deckt die Prallplatte die gesamte Fläche der Absaugöffnung in dieser Richtung ab. Durch eine Anordnung der Prallplatte hinter oder vor der Absaugöffnung und beabstandet zu der Absaugöffnung wird die Absaugöffnung durch die Prallplatte aber nicht verschlossen, so dass weiterhin Wrasen über die Absaugöffnung in das Innere der Dunstabzugshaube gelangen kann.

Zudem deckt die Prallplatte erfindungsgemäß in senkrechter Projektion von der Absaugöffnung zumindest einen Teil der Filterfläche der Filtereinheit ab.

Wenn sich im Innenrahmen der Dunstabzugshaube genug Fett oder Wasser sammelt, bildet sich aufgrund der Schwerkraft und Oberflächenspannung der Flüssigkeit ein Tropfen aus. Erreicht dieser eine kritische Masse, tropft er in Richtung der Schwerkraft auf die Innenseite der Prallplatte. In vorteilhafter Weise ist an der Innenseite der Prallplatte ein Sammelbehälter vorgesehen, der die Flüssigkeitstropfen auffängt. Der Benutzer kann den Sammelbehälter entnehmen und per Hand oder in der Spülmaschine leicht reinigen.

Erfindungsgemäß ist an der Innenseite der Prallplatte mindestens ein Befestigungsbereich für den Sammelbehälter vorgesehen. In einer Ausgestaltung ist in dem Befestigungsbereich eine Klemmlasche zum Einklemmen eines Teils des Sammelbehälters oder eine Greiflasche zum Eingreifen in eine Aussparung des Sammelbehälters vorgesehen. In einer weiteren Ausgestaltung ist der Befestigungsbereich zur magnetischen Halterung des Sammelbehälters ausgestaltet.

In einer Weiterbildung der vorliegenden Erfindung ist der Innenrahmen zumindest teilweise in Richtung des Sammelbehälters geneigt, so dass sich am Innenrahmen abgesetzte Fett- und/ oder Flüssigkeitstropfen durch die Schwerkraft in Richtung des Sammelbehälters bewegen und dort sammeln. Fett- und/oder Wasser haltige Tropfen bilden sich auch in den Randbereichen des Innenrahmens. Vorteilhaft ist der Innenrahmen in Richtung des Sammelbehälters geneigt, so dass sich die Tropfen durch die Schwerkraft in Richtung des Sammelbehälters bewegen und beispielsweise über definierte Abtropfpunkte- oder -rinnen in den Sammelbehälter geleitet werden. Auf diese Weise kann verhindert werden, dass Tropfen über die Randspalte aus dem Gerät fallen.

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Figur 1: eine schematische Schnittansicht einer erfindungsgemäßen Dunstabzugshaube;
- Figur 2: eine schematische Schnittansicht einer weiteren erfindungsgemäßen Dunstabzugshaube.

Figur 1 zeigt eine schematische Schnittansicht einer erfindungsgemäßen Dunstabzugshaube. Gezeigt ist eine Dunstabzugshaube 101 in Form einer Esse. Selbstverständlich lässt sich die Erfindung für den Fachmann auch auf andere Bauformen von Dunstabzugshauben, wie beispielsweise deckengebundene Dunstabzugshauben, anwenden. Die Dunstabzugshaube weist ein Dunstabzugsgehäuse 102 auf, welches im oberen Bereich ein Gebläse 103 aufnimmt und im unteren Bereich als Wrasenschirm 104 ausgebildet ist.

Der Wrasenschirm 104 nimmt einen Innenrahmen 105 auf. Der Innenrahmen spannt eine Absaugöffnung 106 der Dunstabzugshaube 101 auf. Zudem ist an dem Innenrahmen eine Filtereinheit 107 befestigt, welche als Fettfilter ausgebildet ist und parallel zur Fläche der Absaugöffnung 106 angeordnet ist.

Weiterhin ist in der Dunstabzugshaube 101 eine Prallplatte 108 vorgesehen. Die Prallplatte ist parallel zur Fläche der Absaugöffnung 106 angeordnet. Die Fläche der Prallplatte ist derart dimensioniert, dass in der konzentrischen Einbaulage ein umlaufender Spalt 109 zwischen Innenrahmen 105 und Prallplatte 108 gebildet wird. Über diesen umlaufenden Spalt 109 wird der Wrasen eingesaugt, im Wrasenschirm 104 am Innenrahmen 105 umgelenkt und durch die Filtereinheit 107 geführt. Dies ist anhand der gestrichelten Pfeile veranschaulicht.

Erfindungsgemäß ist nun ein Sammelbehälter 110 auf der Innenseite der Prallplatte 108 vorgesehen. In diesem Ausführungsbeispiel ist der Sammelbehälter 110 als ein nach oben offener Behälter mit einer Vorderwand, einer Rückwand, zwei Seitenwänden und einem Boden ausgeführt. Der Boden des Sammelbehälters 110 liegt auf dem Boden der Innenseite der Prallplatte 108 auf und ist an dieser über Magnete (nicht gezeigt) befestigt.

Der angesaugte Wrasen enthält unter anderem Wasser- und Fettpartikel, die sich vor allem an der Innenseite des Innenrahmens absetzen. Aufgrund der Schwerkraft und Oberflächenspannung der Flüssigkeit bilden sich Tropfen 111 aus. Erreichen diese Tropfen 111 eine kritische Masse, tropfen sie in Richtung der Schwerkraft, also in Richtung der Innenseite der Prallplatte 108. In vorteilhafter Weise ist an der Innenseite der Prallplatte 108 der Sammelbehälter 110 vorgesehen, der die Flüssigkeitstropfen auffängt. Der Benutzer kann den Sammelbehälter 110 entnehmen und per Hand oder in der Spülmaschine leicht reinigen.

Figur 2 zeigt eine schematische Schnittansicht einer weiteren erfindungsgemäßen Dunstabzugshaube. Die Dunstabzugshaube 201 weist ein Dunstabzugsgehäuse 202 auf, welches im oberen Bereich ein Gebläse 203 aufnimmt und im unteren Bereich als Wrasenschirm 204 ausgebildet ist.

In der Dunstabzugshaube 201 eine Prallplatte 208 vorgesehen. Die Prallplatte ist parallel zur Fläche der Absaugöffnung 206 angeordnet. Die Fläche der Prallplatte ist derart dimensioniert, dass in der konzentrischen Einbaulage ein umlaufender Spalt 209 zwischen Innenrahmen 205 und Prallplatte 208 gebildet wird. Über diesen umlaufenden Spalt 209 wird der Wrasen eingesaugt, im Wrasenschirm 204 am Innenrahmen 205 umgelenkt und durch die Filtereinheit 207 geführt. Dies ist anhand der gestrichelten Pfeile veranschaulicht.

Der Wrasenschirm 204 nimmt einen Innenrahmen 205 auf. Der Innenrahmen spannt eine Absaugöffnung 206 der Dunstabzugshaube 201 auf. Der Innenrahmen 205 ist in Richtung des Sammelbehälters 210 geneigt. Zudem ist an dem Innenrahmen 205 eine Filtereinheit 207 befestigt, welche als Fettfilter ausgebildet ist und parallel zur Fläche der Absaugöffnung 206 angeordnet ist

Erfindungsgemäß ist ein Sammelbehälter 210 auf der Innenseite der Prallplatte 208 vorgesehen. Durch die Neigung des Innenrahmen 205 bewegen sich am Innenrahmen abgesetzte Fett- und/ oder Flüssigkeitstropfen 211 durch die Schwerkraft in Richtung des Sammelbehälters 210. An den inneren Rändern des Innenrahmens fallen die Tropfen 211 dann in den Sammelbehälter 210. Auf diese Weise werden auch Verunreinigungen an den äußeren Rändern des Innenrahmens 205 in den Sammelbehälter 210 geleitet und von diesem aufgefangen, auch wenn sich der Sammelbehälter 210 nicht bis zu den äußeren Rändern des Innenrahmens 205 erstreckt.

## Patentansprüche

1. Dunstabzugshaube mit einem Dunstabzugsgehäuse (102), einem in dem Dunstabzugsgehäuse (102) aufgenommenen Gebläse (103), einen Innenrahmen (105) mit Absaugöffnung (106), einer Filtereinheit (107) zur Reinigung der durch das Gebläse (103) angesaugten Luft, wobei die Fläche der Filtereinheit (107) parallel zu der Fläche der Absaugöffnung (106) liegt und die Absaugöffnung (106) zumindest teilweise abdeckt, sowie einer Prallplatte (108), die die Absaugöffnung (106) zumindest teilweise abdeckt und in Strömungsrichtung vor der Filtereinheit (107) angeordnet ist, **dadurch gekennzeichnet, dass** ein Sammelbehälter (110) für flüssige Verunreinigungen vorgesehen ist, dass der Sammelbehälter (110) lösbar mit der Dunstabzugshaube (101) verbunden ist und zumindest teilweise auf dem Boden auf der Innenseite der Prallplatte (108) anliegt und dass an der Innenseite der Prallplatte (108) mindestens ein Befestigungsbereich für den Sammelbehälter (110) vorgesehen ist.

2. Dunstabzugshaube nach Anspruch 1, **dadurch gekennzeichnet, dass** die Fläche der Prallplatte (108) horizontal ausgerichtet ist.

3. Dunstabzugshaube nach einem der Ansprüche 1 oder 2, **dadurch gekennzeichnet, dass** die von dem Sammelbehälter (110) bedeckte Fläche der Prallplatte (108) kleiner als die Fläche der Prallplatte (108) ist.

4. Dunstabzugshaube nach einem der vorhergehenden Ansprüche, **dadurch gekennzeichnet, dass** in dem Befestigungsbereich eine Klemmlasche zum Einklemmen eines Teils des Sammelbehälters (110) oder eine Greiflasche zum Eingreifen in eine Aussparung des Sammelbehälters (110) vorgesehen ist.

5. Dunstabzugshaube nach einem der Ansprüche 1 bis 3, **dadurch gekennzeichnet, dass** der Befestigungsbereich zur magnetischen Halterung des Sammelbehälters (110) ausgestaltet ist.

6. Dunstabzugshaube nach einem der vorhergehenden Ansprüche, **dadurch gekennzeichnet, dass** der Sammelbehälter (110) als ein nach oben offener Behälter mit einer Vorderwand, einer Rückwand, zwei Seitenwänden und einem Boden ausgebildet ist.

7. Dunstabzugshaube nach Anspruch 6, **dadurch gekennzeichnet, dass** der Sammelbehälter (110) aus Kunststoff besteht.

8. Dunstabzugshaube nach einem der vorhergehenden Ansprüche, **dadurch gekennzeichnet, dass** der Sammelbehälter (110) als Metallgeflecht ausgebildet ist.

9. Dunstabzugshaube nach einem der vorhergehenden Ansprüche, **dadurch gekennzeichnet, dass** der Innenrahmen (105) zumindest teilweise in Richtung des Sammelbehälters (110) geneigt ist, so dass sich am Innenrahmen (105) abgesetzte Fett- und/ oder Flüssigkeitstropfen durch die Schwerkraft in Richtung des Sammelbehälters (110) bewegen und dort sammeln.

10. Dunstabzugshaube nach einem der vorhergehenden Ansprüche, **dadurch gekennzeichnet, dass** die Prallplatte (108) als eine luftundurchlässige Platte ausgebildet ist.

11. Dunstabzugshaube nach Anspruch 10, **dadurch gekennzeichnet, dass** die Prallplatte (108) aus Glas besteht.

## Claims

1. Extractor hood having an extractor housing (102), a fan (103) accommodated in the extractor housing (102), an inner frame (105) with an extraction opening (106), a filter unit (107) for cleaning the air sucked in by the fan (103), wherein the surface of the filter unit (107) lies parallel to the surface of the extraction opening (106) and at least partially covers the extraction opening (106), and a baffle plate (108) which at least partially covers the extraction opening (106) and is arranged upstream of the filter unit (107) in the direction of flow, **characterised in that** a storage container (110) is provided for liquid contaminants, the storage container (110) is detachably connected to the extractor hood (101) and at least partially rests on the floor on the inside of the baffle plate (108), and at least one fastening region for the storage container (110) is provided on the inside of the baffle plate (108).

2. Extractor hood according to claim 1, **characterised in that** the surface of the baffle plate (108) is aligned horizontally.

3. Extractor hood according to one of claims 1 or 2, **characterised in that** the surface of the baffle plate (108) covered by the storage container (110) is smaller than the surface of the baffle plate (108).

4. Extractor hood according to one of the preceding claims, **characterised in that** a clamping tab for clamping part of the storage container (110) or a gripping tab for engaging in a recess of the storage container (110) is provided in the fastening region.

5. Extractor hood according to one of claims 1 to 3, **characterised in that** the fastening region is embodied to hold the storage container (110) magnetically.

6. Extractor hood according to one of the preceding claims, **characterised in that** the storage container (110) is embodied as an upwardly open container with a front wall, a rear wall, two side walls and a floor.

7. Extractor hood according to claim 6, **characterised in that** the storage container (110) is made of plastic.

8. Extractor hood according to one of the preceding claims, **characterised in that** the storage container (110) is embodied as a metal mesh.

9. Extractor hood according to one of the preceding claims, **characterised in that** the inner frame (105) is at least partially inclined in the direction of the storage container (110), such that drops of grease and/or liquid deposited on the inner frame (105) move by the force of gravity in the direction of the storage container (110) and collect there.

10. Extractor hood according to one of the preceding claims, **characterised in that** the baffle plate (108) is embodied as an air-impermeable plate.

11. Extractor hood according to claim 10, **characterised in that** the baffle plate (108) is made of glass.

## Revendications

1. Hotte aspirante comprenant un boîtier (102) de hotte aspirante, un ventilateur (103) logé dans le boîtier (102) de hotte aspirante, un cadre intérieur (105) avec ouverture d'aspiration (106), une unité de filtrage (107) pour le nettoyage de l'air aspiré par le ventilateur (103), dans laquelle la surface de l'unité de filtrage (107) est située parallèlement à la surface de l'ouverture d'aspiration (106) et recouvre l'ouverture d'aspiration (106) au moins en partie, ainsi qu'une plaque déflectrice (108) qui recouvre l'ouverture d'aspiration (106) au moins en partie et est disposée en amont de l'unité de filtrage (107) dans le sens du flux, **caractérisée en ce qu'**un récipient collecteur (110) est ménagé pour les impuretés liquides, **en ce que** le récipient collecteur (110) est relié de manière amovible à la hotte aspirante (101) et est adjacent au moins en partie au sol sur le côté intérieur de la plaque déflectrice (108), et **en ce qu'**au moins une zone de fixation est ménagée pour le récipient collecteur (110) sur le côté intérieur de la plaque déflectrice (108).

2. Hotte aspirante selon la revendication 1, **caractérisée en ce que** la surface de la plaque déflectrice (108) est orientée horizontalement.

3. Hotte aspirante selon l'une quelconque des revendications 1 ou 2, **caractérisée en ce que** la surface de la plaque déflectrice (108), recouverte par le récipient collecteur (110), est plus petite que la surface de la plaque déflectrice (108).

4. Hotte aspirante selon l'une quelconque des revendications précédentes, **caractérisée en ce qu'**une languette de serrage destinée à serrer une partie du récipient collecteur (110) ou une languette de préhension destinée à avoir prise dans un évidement du récipient collecteur (110) est ménagée dans la zone de fixation.

5. Hotte aspirante selon l'une quelconque des revendications 1 à 3, **caractérisée en ce que** la zone de fixation est réalisée pour la fixation magnétique du récipient collecteur (110).

6. Hotte aspirante selon l'une quelconque des revendications précédentes, **caractérisée en ce que** le récipient collecteur (110) est réalisé en tant qu'un récipient ouvert vers le haut, comprenant une paroi avant, une paroi arrière, deux parois latérales et un fond.

7. Hotte aspirante selon la revendication 6, **caractérisée en ce que** le récipient collecteur (110) est constitué de matière plastique.

8. Hotte aspirante selon l'une quelconque des revendications précédentes, **caractérisée en ce que** le récipient collecteur (110) est réalisé en tant que treillis métallique.

9. Hotte aspirante selon l'une quelconque des revendications précédentes, **caractérisée en ce que** le cadre intérieur (105) est incliné au moins en partie en direction du récipient collecteur (110) de sorte que les gouttes de graisse et/ou de liquide déposées sur le cadre intérieur (105) se déplacent en direction du récipient collecteur (110) en raison de la pesanteur et s'y accumulent.

10. Hotte aspirante selon l'une quelconque des revendications précédentes, **caractérisée en ce que** la plaque déflectrice (108) est réalisée en tant qu'une plaque imperméable à l'air.

11. Hotte aspirante selon la revendication 10, **caractérisée en ce que** la plaque déflectrice (108) est constituée de verre.
